# EUROPÄISCHE PATENTSCHRIFT

(11) **EP 1 400 647 B1**
(45) Veröffentlichungstag und Bekanntmachung des Hinweises auf die Patenterteilung: **18.05.2005**
(21) Anmeldenummer: 03021257.5
(22) Anmeldetag: 19.09.2003
(51) Int. Cl.: E05D 15/06, E06B 3/54, E06B 3/46

(54) **Trennwandelement mit einer oberen Tragvorrichtung und einer unteren Bodenführung**
Partition wall element with a top supporting device and a bottom floor guide
Elément de cloison avec un méchanisme de support supérieur et une guide de sol inférieure

(30) Priorität: 20.09.2002 DE 10243908
(43) Veröffentlichungstag der Anmeldung: 24.03.2004
(73) Patentinhaber: DORMA GmbH + Co. KG, 58256 Ennepetal (DE)
(72) Erfinder: Neise, Wolfgang, 26215 Wiefelstede (DE)

(56) Entgegenhaltungen:
- DE-U- 20 203 070
- DE-U- 29 900 640
- GB-A- 1 097 324
- US-A- 3 796 405
- US-A- 5 088 236
- US-B1- 6 336 247

## Beschreibung

Die Erfindung betrifft ein mittels einer oberen Tragvorrichtung an einer Führungsschiene verschiebbar geführtes und mittels einer unteren Bodenführung zwangsgeführtes Trennwandelement, wobei die Tragvorrichtung und die Bodenführung jeweils einen sich vertikal erstreckenden, dem Trennwandelement mittelbar oder unmittelbar anliegenden, mit dem Trennwandelement verschraubbaren laschenförmigen Profilschenkel eines Tragprofiles bzw. eines Bodenführungsprofiles aufweisen und die Tragvorrichtung mit einem horizontalen Profilschenkel und einem an dem horizontalen Profilschenkel anschließenden vertikalen Profilschenkel die obere Stirnkante des Trennwandelementes und die Bodenführung mit einem horizontalen Profilschenkel und einem an dem horizontalen Profilschenkel anschließenden vertikalen Profilschenkel die untere Stimkante des Trennwandelementes umgreift.

Trennwandelemente der vorgenannten Art bestehen im Regelfall aus Glasscheiben, die zu flächendeckenden Glasfronten vereinigt oder bei offener Trennwand in einem Stauraum gelagert werden können. Die Befestigung von Giasscheiben an geeigneten Trägerelementen erfolgt regelmäßig über in der Glasscheibe angeordnete Bohrungen. Da die vorgenannten Bohrungen ebenso wie die den sie einfassenden oder sie durchfassenden Befestigungselemente oder Verbindungselemente einer gewissen Fertigungstoleranz unterliegen, besteht regelmäßig die Problematik, die Bohrung in der Glasscheibe mit der Achse des Befestigungselementes oder Klemmelementes in eine fluchtende Deckung zu bringen. Soweit die jeweilige Verbindung zwischen der Glasscheibe und dem Befestigungsoder Trägerelement dies zulässt, weicht man hierbei auf das Befestigungs- oder Trägerelement aus, d. h. der erforderliche Toleranzausgleich wird in das Befestigungs- oder Trägerelement gelegt.

Die DE 38 14 535 A1 betrifft eine Laufvorrichtung für eine hängende Schiebewand, bei der das Schiebewandelement mittels eines Tragbolzens an einem Laufwagen befestigt ist. Der Anschluss des Tragbolzens am Schiebewandelement erfolgt über eine auf das Schiebewandelement aufgeklemmte Profilleiste.

Das US Patent 4 905 345 befasst sich mit einer an einer Führungsschiene rollend geführten Tür, wobei die Tür über sich vertikal erstreckende Laschen am Laufwagen aufgehängt ist.

Einen als Punkthalter ausgebildeten Klemmbeschlag für die Befestigung von Glasscheiben an Trägerelementen beschreibt die DE 197 13 038 C2. Zur Ermöglichung eines erforderlichen Toleranzausgleiches, aufgrund von Führungstoleranzen der Bohrungen in der Glasscheibe oder der die Bohrungen durchfassenden Befestigungselemente, wird eine exzentrische Lagerung der Klemmschraube vorgeschlagen, die eine Verstellung in vier möglichen Freiheitsgraden gewährleistet.

Eine Vorrichtung nach dem Oberbegriff des Anspruches 1, konzipiert für die Abkleidung eines Balkons, offenbart das US Patent 5 088 236. Das die obere Stimkante des Trennwandelementes im Wesentlichen U-förmig oder L-förmig umgreifende Tragprofil bzw. das die untere Stimkante in gleicher Weise umgreifende Bodenführungsprofil liegt mit seinem horizontalen Profilschenkel erkennbar der jeweiligen Stirnkante unmittelbar an. Die Verbindung der Tragvorrichtung bzw. der Bodenführung mit dem Trennwandelement lässt somit keinen, aufgrund der vorgeschriebenen Fertigungstoleranzen, erforderlichen Toleranzausgleich zu.

Ausgehend von dem vorgenannten Stand der Technik nach US Patent 5 088 236 ist es Aufgabe der Erfindung, eine Möglichkeit eines einfach justierbaren, hochbelastbaren Toleranzausgleiches zu schaffen, bei der bei Nutzung der bewährten Verbindung des Trennwandelementes, insbesondere einer Glasscheibe, mit einer Tragvorrichtung oder einer Bodenführung mittels eines Punkthalters auf den bisher erforderlichen Toleranzausgleich mittels des Punkthalters verzichtet werden kann.

Die Erfindung löst die gestellte Aufgabe mit den Merkmalen nach Anspruch 1.

Nach Maßgabe der Erfindung gewährleistet die Verschiebbarkeit des laschenförmigen Profilschenkels relativ zum Trennwandelement, bei gleichzeitiger Verspannmöglichkeit mit dem Trennwandelement, im Zusammenwirken mit einem gegen die Stimkante des Trennwandelementes anstellbaren Druckstück, einen definierten Toleranzausgleich bei zuverlässiger Einspannung des Trennwandelementes im Bereich der Tragvorrichtung oder der Bodenführung.

Weitere Merkmale der Erfindung sind durch die Unteransprüche gekennzeichnet. Die Ausbildung des Druckstückes als Druckplatte gewährleistet eine flächige Anlage des Druckstückes an der Stirnkante des Trennwandelementes, was insbesondere bei Glasscheiben vorteilhaft ist. Zur Erzielung der Anstellbarkeit des Druckstückes gegen die Stimkante wird weiter vorgeschlagen, dass der horizontale Profilschenkel des Tragprofiles und/oder der horizontale Profilschenkel des Bodenführungsprofiles jeweils wenigstens eine Gewindebohrung für die Aufnahme einer gegen das Druckstück anstellbaren Klemmschraube aufweisen, wobei vorzugsweise zwei parallel zueinander verlaufend angeordnete Gewindebohrungen für die Aufnahme der Klemmschrauben vorgesehen sind und zwischen den Gewindebohrungen eine weitere Bohrung angeordnet ist, welche mit Bezug auf das Tragprofil der Aufnahme eines Tragbolzens dient. Es ist ersichtlich, dass mittels der vorbeschriebenen Justiervorrichtung eine Verspannkraft zwischen dem Tragprofil bzw. dem Bodenführungsprofil einerseits und dem Trennwandelement andererseits ausgeübt wird, deren Komponente in der Ebene des Trennwandelementes und damit rechtwinkelig zur Einspannkraft des Punkthalters verläuft. Bei entsprechender Ausbildung des Druckstückes oder der Druckplatte könnte in kinematischer Umkehrung die Klemmschraube in einer Gewindebohrung des Druckstückes oder der Druckplatte geführt sein und sich an dem jeweiligen horizontalen Profilschenkel des Tragprofiles bzw. des Bodenführungsprofiles abstützen.

Nach einem weiteren Ausführungsbeispiel - insbesondere bezogen auf die Verbindung mit Glasscheiben - schlägt die Erfindung vor, dass zwischen dem Druckstück und der oberen Stirnkante und/oder unteren Stimkante des Trennwandelementes ein Kantenschutz angeordnet ist.

Es hat sich als zweckmäßig erwiesen, den horizontalen Profilschenkel des Tragprofiles bzw. des Bodenführungsprofiles mit Bezug auf seine Profilhöhe relativ stark auszubilden, damit sowohl für die Klemmschrauben als auch für den Tragbolzen genügend Material zur Verfügung steht. Dies gilt auch mit Bezug auf die Breite des horizontalen Profilschenkels orthogonal zur Erstreckung der Führungsschiene, so dass der jeweilige horizontale Profilschenkel gewissermaßen einen Tragkopf bildet. Dabei ist es vorteilhaft, wenn nach einem weiteren Merkmal der Erfindung zwischen dem sich vertikal erstreckenden laschenförmigen Profilschenkel der Tragvorrichtung und dem Trennwandelement ein Abstandshalter angeordnet ist und das Trennwandelement, der Abstandshalter und der laschenförmige Profilschenkel von einem Haltebolzen eines Punkthalters durchfasste Bohrungen aufweist. Mittels des vorgenannten Abstandshalters kann die aus den vorbeschriebenen Gründen resultierende Breite des den Tragkopf bildenden horizontalen Profilschenkels ausgeglichen werden.

Zur Realisierung der relativen Verschiebbarkeit des laschenförmigen Profilschenkels relativ zum Trennwandelement hat es sich als vorteilhaft erwiesen, dass die Bohrung im laschenförmigen Profilschenkel als vertikales Langloch ausgebildet ist, wobei das Langloch nach Art eines Schlüsselloches (Bundbart) mit einem schmaleren und einem breiteren Bereich ausgebildet ist und der Haltebolzen des Punkthalters einen Bolzenkopf aufweist, derart, dass er durch den breiteren Bereich steckbar ist und den den schmaleren Bereich begrenzenden Abschnitt hintergreift. Die vorgenannte Ausführungsform ermöglicht die vorbeschriebene Längsverschiebung des laschenförmigen Profilschenkels bei gleichzeitiger anschließender kraftschlüssiger Verbindung des Profilschenkels mit dem Trennwandelement.

Mit Bezug auf die Ausgestaltung des Bodenführungsprofiles wird femer vorgeschlagen, dass der horizontale Profilschenkel des Bodenführungsprofiles zwei parallel zueinander verlaufend angeordnete Gewindebohrungen für die Aufnahme von Klemmschrauben und eine zwischen den Gewindebohrungen angeordnete Bohrung für die Aufnahme eines in oder an einer Bodenschiene zwangsführbaren Bodenführungselementes aufweist. Das Bodenführungselement selbst kann dabei beliebig ausgestaltet sein.

Im Ergebnis wird mit der Erfindung eine Tragvorrichtung und eine Bodenführung für ein Trennwandelement vorgeschlagen, mittels derer bei zuverlässiger Verbindung zwischen der Tragvorrichtung bzw. der Bodenführung mit dem Trennwandelement eine einfache, hochbelastbare Justierung des Trennwandelementes, insbesondere einer Glasscheibe, der Höhe nach möglich ist. Damit können sowohl Bau-/ und Fertigungstoleranzen ausgeglichen werden als auch eine exakte Fluchtung der benachbarten Stirnkanten aneinander grenzender Trennwandelemente erreicht werden.

Die Erfindung wird nachfolgend anhand eines Ausführungsbeispieles näher erläutert.

Es zeigen:
- Figur 1:: Schematisch die Ansicht eines Trennwandelementes.
- Figur 2:: Die Tragvorrichtung in einer perspektivischen Explosionszeichnung.
- Figur 3:: Die schematische Ansicht eines Trennwandelementes nach Figur 1 in perspektivischer Darstellung mit einer Explosionszeichnung des Punkthalters.
- Figur 4:: Eine Querschnittsansicht des Tragelementes gemäß Figur 2.
- Figur 5:: In vergrößertem Maßstab eine hälftige Querschnittsansicht des Punkthalters.
- Figur 6:: Eine Ansicht der Bodenführung.
- Figur 7:: Einen Schnitt A-A nach Figur 6.
- Figur 8:: Eine Seitenansicht der Bodenführung.
- Figur 9:: Einen Schnitt B-B nach Figur 6.

Ein Trennwandelement 1 nach Figur 1, bei dem auf die Darstellung einer Bodenführung 4 (siehe Figuren 6 bis 9) verzichtet wurde, ist über eine aus einem Tragprofil 7 gebildete Tragvorrichtung 2 und einem an die Tragvorrichtung 2 angeschlossenen Tragbolzen 20 über eine Rollenführung 5 an einer Führungsschiene 3 aufgehängt. Eine obere Stirnkante des Trennwandelementes 1 ist mit 11 und eine untere Stirnkante mit 14 bezeichnet.

Das Tragprofil 7 der Tragvorrichtung 2 nach Figur 2 besteht im Wesentlichen aus einem laschenförmigen Profilschenkel 6, der - vorzugsweise einstückig - mit einem horizontalen Profilschenkel 9 verbunden ist. Der horizontale Profilschenkel 9 übergreift die obere Stirnkante 11 des in Figur 2 nicht dargestellten Trennwandelementes 1. An den horizontalen Profilschenkel 9 schließt sich ein vertikaler Profilschenkel 10 an, der - wie Figur 4 zeigt - das Trennwandelement 1 seitlich umgreift. Der nach Art eines Tragkopfes ausgebildete horizontale Profilschenkel 9 besitzt zwei parallel zueinander verlaufende distanzierte Gewindebohrungen 17, in die Klemmschrauben 18 einfassen. Zwischen den Gewindebohrungen 17 ist eine größere Bohrung 19 für die Aufnahme des in Figur 1 dargestellten Tragbolzens 20 angeordnet. Die Klemmschrauben 18 wirken auf ein Druckstück 15, welches als Druckplatte 16 ausgebildet ist, und des Weiteren auf einen, insbesondere bei Glasplatten, vorteilhaften Kantenschutz 21, der in einer Nut 36 des horizontalen Profilschenkels 9 geführt ist.

Im in der Bildebene unteren Bereich des laschenförmigen Profilschenkels 6 ist eine schlüssellochartige Bohrung 25 vorgesehen, die dem Anschluss eines allgemein mit 24 bezeichneten Punkthalters dient. Hierzu weist der Punkthalter 24 einen Haltebolzen 23 mit einem Bolzenkopf 30 auf, der so geformt ist, dass er den breiteren Bereich 29 der als vertikales Langloch 27 ausgebildeten Bohrung 25 durchfassen kann und sich, wie Figur 4 erkennen lässt, versenkt an dem schmaleren Bereich 28 des vertikalen Langloches 27 abstützen kann. Der Punkthalter 24 besitzt ferner in bekannter Weise eine Kegelmutter 35, einen kegelförmigen Glasschutz 34 und einen scheibenförmigen Glasschutz 33. Wie Figur 4 erkennen lässt. ist zwischen dem Trennwandelement 1 und dem laschenförmigen Profilschenkel 6 ein Abstandshalter 22 angeordnet, mit dem die Breite des horizontalen Profilschenkels 9 der Tragvorrichtung 2 ausgeglichen wird. Eine Mittellängsachse des Haltebolzens 23 ist mit 26 bezeichnet, so dass der Haltebolzen 23 fluchtende Bohrungen 25 im Abstandshalter 22, dem Glasschutz 33, dem Glasschutz 34 und der Kegelmutter 35 durchfassen kann, wie dies insbesondere aus Figur 5 ersichtlich wird.

Ein Bodenführungsprofil 8 einer Bodenführung 4 nach Figuren 6 bis 9 entspricht im Wesentlichen dem Tragprofil 7 der Tragvorrichtung 2 mit der Abweichung, dass zwischen den Gewindebohrungen 17 eine Bohrung 31 angeordnet ist, welche der Aufnahme eines Bodenführungselementes 32 dient. Der horizontale Profilschenkel 12 des Bodenführungsprofiles 8 ist mit Bezug auf seine Schenkeldicke weniger stark ausgebildet als der horizontale Profilschenkel 9 der Tragvorrichtung 2, weil auf den horizontalen Profilschenkel 12 geringere Kräfte einwirken. In vergleichbarer Weise mit der Tragvorrichtung 2 schließt sich jedoch an den horizontalen Profilschenkel 12 ebenfalls ein vertikaler Profilschenkel 13 an, so dass auch hier eine nutartige Aufnahme für die untere Stirnkante 14 des Trennwandelementes 1 gebildet wird.

### Bezugszeichenliste

- 1: Trennwandelement
- 2: Tragvorrichtung
- 3: Führungsschiene
- 4: Bodenführung
- 5: Rollenwagen
- 6: laschenförmiger Profilschenkel
- 7: Tragprofil
- 8: Bodenführungsprofil
- 9: horizontaler Profilschenkel der Tragvorrichtung
- 10: vertikaler Profilschenkel der Tragvorrichtung
- 11: obere Stirnkante
- 12: horizontaler Profilschenkel des Bodenführungsprofiles
- 13: vertikaler Profilschenkel des Bodenführungsprofiles
- 14: untere Stirnkante
- 15: Druckstück
- 16: Druckplatte
- 17: Gewindebohrung
- 18: Klemmschraube
- 19: Bohrung
- 20: Tragbolzen
- 21: Kantenschutz
- 22: Abstandshalter
- 23: Haltebolzen
- 24: Punkthalter
- 25: Bohrungen
- 26: Mittellängsachse
- 27: vertikales Langloch
- 28: schmalerer Bereich
- 29: breiterer Bereich
- 30: Bolzenkopf
- 31: Bohrung
- 32: Bodenführungselement
- 33: Glasschutz
- 34: Glasschutz
- 35: Kegelmutter
- 36: Nut

## Patentansprüche

1. Mittels einer oberen Tragvorrichtung (2) an einer Führungsschiene (3) verschiebbar geführtes und mittels einer unteren Bodenführung (4) zwangsgeführtes Trennwandelement (1), wobei die Tragvorrichtung (2) und die Bodenführung (4) jeweils einen sich vertikal erstreckenden, dem Trennwandelement (1) mittelbar oder unmittelbar anliegenden, mit dem Trennwandelement (1) verschraubbaren laschenförmigen Profilschenkel (6) eines Tragprofiles (7) bzw. eines Bodenführungsprofiles (8) aufweisen und die Tragvorrichtung (2) mit einem horizontalen Profilschenkel (9) und einem an dem horizontalen Profilschenkel (9) anschließenden vertikalen Profilschenkel (10) die obere Stirnkante des Trennwandelementes (1) und die Bodenführung (4) mit einem horizontalen Profilschenkel (12) und einem an dem horizontalen Profilschenkel (12) anschließenden vertikalen Profilschenkel (13) die untere Stirnkante (14) des Trennwandelementes (1) umgreift, **dadurch gekennzeichnet, dass** der mit dem Trennwandelement (1) verschraubbare laschenförmige Profilschenkel (6) relativ zum Trennwandelement (1) begrenzt vertikal verschiebbar ist und die horizontalen Profilschenkel (9, 12) des Tragprofiles (7) und/oder des Bodenführungsprofiles (8) die obere und/oder untere Stirnkante (11, 14) des Trennwandelementes (1) mit Spiel übergreifen und zwischen dem horizontalen Profilschenkel (9, 12) und der Stirnkante (11, 14) ein gegen die Stimkante (11, 14) mittelbar oder unmittelbar anstellbares Druckstück (15) angeordnet ist

2. Trennwandelement nach Anspruch 1, **dadurch gekennzeichnet, dass** das Druckstück (15) als Druckplatte (16) ausgebildet ist.

3. Trennwandelement nach Anspruch 1 und 2, **dadurch gekennzeichnet, dass** der horizontale Profilschenkel (9) des Tragprofiles (7) und/oder der horizontale Profilschenkel (12) des Bodenführungsprofiles (8) jeweils wenigstens eine Gewindebohrung (17) für die Aufnahme eine gegen das Druckstück (15) anstellbaren Klemmschraube (18) aufweisen.

4. Trennwandelement nach einem der Ansprüche 1 bis 3, **dadurch gekennzeichnet, dass** der horizontale Profilschenkel (9) des Tragprofiles (7) zwei parallel zueinander verlaufend angeordnete Gewindebohrungen (17) für die Aufnahme von Klemmschrauben (18) und eine zwischen den Gewindebohrungen (17) angeordnete Bohrung (19) für die Aufnahme eines Tragbolzens (20) aufweist.

5. Trennwandelement nach einem der Ansprüche 1 bis 4, **dadurch gekennzeichnet, dass** zwischen dem Druckstück (15) und der oberen Stirnkante (11) und/oder unteren Stirnkante (14) des Trennwandelementes (1) ein Kantenschutz (21) angeordnet ist.

6. Trennwandelement nach einem der Ansprüche 1 bis 5, **dadurch gekennzeichnet, dass** zwischen dem sich vertikal erstreckenden laschenförmigen Profilschenkel (6) der Tragvorrichtung (2) und dem Trennwandelement (1) ein Abstandshalter (22) angeordnet ist und das Trennwandelement (1), der Abstandshalter (22) und der laschenförmige Profilschenkel (6) von dem Haltebolzen (23) eines Punkthalters (24) durchfasste Bohrungen (25) aufweisen.

7. Trennwandelement nach einem der Ansprüche 1 bis 6, **dadurch gekennzeichnet, dass** die Bohrung (25) im laschenförmigen Profilschenkel (6) als vertikales Langloch (27) ausgebildet ist.

8. Trennwandelement nach Anspruch 7, **dadurch gekennzeichnet, dass** das Langloch (27) nach Art eines Schlüsselloches mit einem schmaleren und einem breiteren Bereich (28, 29) ausgebildet ist und der Haltebolzen (23) des Punkthalters (24) einen Bolzenkopf (30) aufweist, derart, dass er durch den breiteren Bereich (29) steckbar ist und den den schmaleren Bereich (28) begrenzenden Abschnitt hintergreift.

9. Trennwandelement nach einem der Ansprüche 1 bis 8, **dadurch gekennzeichnet, dass** der horizontale Profilschenkel (12) des Bodenführungsprofiles (8) zwei parallel zueinander verlaufend angeordnete Gewindebohrungen (17) für die Aufnahme von Klemmschrauben (18) und eine zwischen den Gewindebohrungen (17) angeordnete Bohrung (31) für die Aufnahme eines in oder an einer Bodenführung zwangsführbaren Bodenführungselementes (32) aufweist.

## Claims

1. A partition wall component (1), displaceably guided at a guiding rail (3) by means of an upper carrying device (2) and positively guided by means of a lower floor guide (4), the carrying device (2) and the floor guide (4) respectively presenting a plate-shaped profile leg (6) of a carrying profile (7) or of a floor guiding profile (8), which leg extends vertically, is directly or indirectly located at the partition wall component (1), and is screwable with the partition wall component (1), and the carrying device (2) overlaps the upper frontal edge of the partition wall component (1) with a horizontal profile leg (9) and with a vertical profile leg (10) contiguous to the horizontal profile leg (9), and the floor guide (4) overlaps the lower frontal edge (14) of the partition wall component (1) with a horizontal profile leg (12) and with a vertical profile leg (13) contiguous to the horizontal profile leg (12), **characterized in that** the screwable plate-shaped profile leg (6) is restrictedly displaceable in vertical direction in relation to the partition wall component (1) and the horizontal profile legs (9, 12) of the carrying profile (7) and/or of the floor guide profile (8) overlap the upper and/or lower frontal edge (11, 14) of the partition wall component (1) with play and a pressure pad (15), directly or indirectly adjustable at the frontal edge (11, 14), is disposed between the horizontal profile leg (9, 12) and the frontal edge (11, 14).

2. A partition wall component according to claim 1, **characterized in that** the pressure pad (15) is formed as a pressure plate (16).

3. A partition wall component according to claim 1 and 2, **characterized in that** the horizontal profile leg (9) of the carrying profile (7) and/or the horizontal profile leg (12) of the floor guide profile (8) respectively present at least one threaded borehole (17) for the reception of a clamping screw (18), which is adjustable at the pressure pad (15).

4. A partition wall component according to any of the claims 1 to 3, **characterized in that** the horizontal profile leg (9) of the carrying profile (7) presents two threaded boreholes (17), extending parallel with regard to each other, for the reception of clamping screws (18), and a borehole (19), located between the threaded boreholes (17), for the reception of a carrying bolt (20).

5. A partition wall component according to any of the claims 1 to 4, **characterized in that** an edge protection (21) is disposed between the pressure pad (15) and the upper frontal edge (11) and/or the lower frontal edge (14) of the partition wall component (1 ).

6. A partition wall component according to any of the claims 1 to 5, **characterized in that** a spacer (22) is disposed between the vertically extending plate-shaped profile leg (6) of the carrying device (2) and the partition wall component (1), and **in that** the partition wall component (1), the spacer (22) and the plate-shaped profile leg (6) present boreholes (25) which are penetrated by the retaining bolt (23) of a single-point fixing (24).

7. A partition wall component according to any of the claims 1 to 6, **characterized in that** the borehole (25) in the plate-shaped profile leg (6) is formed as a vertical oblong hole (27).

8. A partition wall component according to claim 7, **characterized in that** the oblong hole (27) is formed in the shape of a keyhole having a narrower and a wider portion (28, 29), and the retaining bolt (23) of the single-point fixing (24) presents a bolt head (30), such that the latter is able to be inserted through the wider portion (29) and engages at the rear in the part delimiting the narrower portion (28).

9. A partition wall component according to any of the claims 1 to 8, **characterized in that** the horizontal profile leg (12) of the floor guide profile (8) presents two threaded boreholes (17), extending parallel with regard to each other, for the reception of clamping screws (18), and a borehole, (31) located between the threaded boreholes (17), for the reception of a floor guide component (32), which can be positively guided in or at a floor guide.

## Revendications

1. Elément de cloison (1) guidé sur un rail de guidage (3) de façon déplaçable par l'intermédiaire d'un dispositif de support (2) supérieur et guidé par la force par l'intermédiaire d'un guidage au sol (4), le dispositif de support (2) et le guidage au sol (4) présentant respectivement une branche de profilé (6) en forme de patte d'un profilé de support (7) ou d'un profilé de guidage au sol (8), branche qui s'étend verticalement et épouse directement ou indirectement l'élément de cloison (1) et qui est vissable avec l'élément de cloison (1); et le dispositif de support (2) enfourche le bord frontal supérieur de l'élément de cloison (1) avec une branche de profilé horizontale (9) et avec une branche de profilé verticale (10) contiguë à la branche de profilé horizontale (9), et le guidage au sol (4) enfourche le bord frontal inférieur (14) de l'élément de cloison (1) avec une branche de profilé horizontal (12) et une branche de profilé verticale (13) contiguë à la branche de profilé horizontale (12), **caractérisé en ce que** la branche de profilé (6), en forme de patte et vissable sur l'élément de cloison (1), est verticalement déplaçable de façon limitée par rapport à l'élément de cloison (1) et que les branches de profilé horizontales (9, 12) du profilé de support (7) et/ou du profilé de guidage au sol (8) enfourchent le bord frontal supérieur et/ou inférieur (11, 14) de l'élément de cloison (1) avec jeu et qu'un membre de pression (15), ajustable directement ou indirectement contre le bord frontal (11, 14), est disposé entre la branche de profilé horizontale (9, 12) et le bord frontal (11, 14).

2. Elément de cloison selon la revendication 1, **caractérisé en ce que** le membre de pression (15) est aménagé comme plaque de pression (16).

3. Elément de cloison selon la revendication 1 et 2, **caractérisé en ce que** la branche de profilé horizontale (9) du profilé de support (7) et/ou la branche de profilé horizontale (12) du profilé de guidage au sol (8) présentent au moins un trou fileté (17) pour la réception d'une vis de serrage (18) qui est ajustable contre le membre de pression (15).

4. Elément de cloison selon l'une des revendications 1 à 3, **caractérisé en ce que** la branche de profilé horizontale (9) du profilé de support (7) présente deux trous filetés (17), s'étendant parallèlement l'une par rapport à l'autre, pour la réception de vis de serrage (18) et un alésage (19), agencé entre les trous filetés (17), pour la réception d'un boulon porteur (20).

5. Elément de cloison selon l'une des revendications 1 à 4, **caractérisé en ce qu'**un protège-arête (21) est agencé entre le membre de pression (15 ) et le bord frontal supérieur (11) et/ou le bord frontal inférieur (14) de l'élément de cloison (1).

6. Elément de cloison selon l'une des revendications 1 à 5, **caractérisé en ce qu'**un écarteur (22) est agencé entre la branche de profilé (6) en forme de patte s'étendant verticalement du dispositif de support (2) et l'élément de cloison (1), et l'élément de cloison (1), l'écarteur (22) et la branche de profilé (6) en forme de patte présentent des alésages (25) pénétrés par le boulon porteur (23) d'une fixation par point (24).

7. Elément de cloison selon l'une des revendications 1 à 6, **caractérisé en ce que** l'alésage (25) dans la branche de profilé (6) en forme de patte est aménagé comme trou oblong (27) vertical.

8. Elément de cloison selon la revendication 7, **caractérisé en ce que** le trou oblong (27) est aménagé à la manière d'un trou à clé avec une portion étroite et une portion plus large (28, 29) et **en ce que** le boulon porteur (23) de la fixation par point (24) présente une tête de boulon (30) de façon à pouvoir passer par la portion plus large (29) et pour s'encastrer dans la section délimitant la portion plus étroite (28).

9. Elément de cloison selon l'une des revendications 1 à 8, **caractérisé en ce que** la branche de profilé horizontale (12) du profilé de guidage au sol (8) présente deux trous filetés (17) s'étendant parallèlement l'une par rapport à l'autre, pour la réception de vis de serrage (18) et un alésage (31) agencé entre les trous filetés (17) pour la réception d'un membre de guidage au sol (32) guidé par la force dans ou sur un guidage au sol.
